# EUROPÄISCHE PATENTSCHRIFT

(11) **EP 2 479 120 B1**
(45) Veröffentlichungstag und Bekanntmachung des Hinweises auf die Patenterteilung: **19.08.2015**
(21) Anmeldenummer: 12152023.3
(22) Anmeldetag: 21.01.2012
(51) Int. Cl.: B65D 77/20

(54) **Verschlußsystem zum Verschließen der Öffnung eines Behältnisses**
System for closing a opening of a container
Systeme d'obturation de l'ouverture d'un contenant

(30) Priorität: 21.01.2011 FR 1150475
(43) Veröffentlichungstag der Anmeldung: 25.07.2012
(73) Patentinhaber: Coveris Rigid (Zell) Deutschland GmbH, 56856 Zell (Mosel) (DE)
(72) Erfinder: Bergner, Dieter, 74676 Niedernhall (DE)
(74) Vertreter: Hutzelmann, Gerhard

(56) Entgegenhaltungen:
- EP-A1- 0 665 171
- WO-A1-2012/049668
- WO-A2-2011/052997
- DE-A1- 2 534 748
- DE-A1- 10 359 035
- DE-A1-102006 031 292

## Beschreibung

Die Erfindung betrifft ein System zum Verschließen der Öffnung einer starren oder halbstarren Verpackung, insbesondere eines Behälters, wobei eine Wiederverschließbarkeit nach dem ersten Öffnen der Verpackung gewährleistet werden soll.

Es wird dabei ausgegangen von einem Verschlußsystem zum Verschließen der Öffnung eines Behältnisses, wobei das Verschlußsystem aus einem starren Teil, das einen Rahmen bildet, und einem daran angeordneten flexiblen Teil, das aus einer Kunststofffolie gebildet ist, besteht, wobei der flexible Teil die vom starren Teil nicht verschlossene Öffnung abdeckt.

Verschiedene Lösungen sind zum Sichern eines Behälterverschlusses bei gleichzeitiger Wiederverschließbarkeit bekannt.

Zum Beispiel ist es bekannt, einen Behälter mit einem Deckel auszurüsten, wobei dieser beim Öffnen der Verpackung abgetrennt werden muss. Ein Erkennungsmittel für die Unversehrtheit des Verschlusses kann vorgesehen sein, welches oft abreißbar ausgebildet ist. Ein solcher Deckel kann aber aufgrund seiner Konzeption keine vollkommene Dichtheit, insbesondere gegenüber Gasen gewährleisten. Eine dichte Verpackung wie sie für bestimmte Produkte, wie zum Beispiel für pharmazeutische Produkte, Nahrungsmittel oder dergleichen notwendig ist, kann auf diesem Weg nicht hergestellt werden.

Eine andere einem Fachmann geläufige Lösung besteht darin, eine vorgefertigte Deckelfolie, aus einer Folie auf Basis von Kunststoff, Aluminium oder Papier mittels einer am Rand umlaufenden heißschmelzbaren Schicht mit einem Rand der Verpackung zu verbinden. Diese verschließt so die Öffnung der Verpackung dicht. Diese Deckelfolie kann abgezogen werden um die Verpackung zu öffnen. Das Abziehen der Deckelfolie erfordert einiges an Kraft, auch wenn am Umfang eine Grifflasche vorgesehen ist.

Oftmals reißt die Deckelfolie beim Abziehen auch ein, da die relative Reißfestigkeit des Deckelmaterials meistens geringer ist als der Widerstand der Siegelnaht.

Zudem ist bei dieser Variante eine Wiederverschließbarkeit der Verpackung nach dem erstmaligen Öffnen nicht mehr gegeben, d.h. nachdem die Deckelfolie entlang der Siegelnaht abgerissen worden ist. Um eine solche Verpackung nochmals zu Verschließen, ist es nötig, einen getrennten Deckel einzusetzen, der beispielsweise aufgeschnappt oder anderweitig aufgesetzt werden kann.

Zudem ist beispielsweise aus der DE 10 2006 031 292 A1 die Verwendung eines Spritzgußdeckels bekannt, der zwar eine gute Wiederverschließbarkeit aufweist, jedoch einen großen Materialaufwand bedingt.

Aus der EP 0 665 171 A1 und aus der WO 2011/052997 A1 ist jeweils ein weiterer Spritzgußdeckel bekannt, der mit einer zusätzlichen Folie überzogen ist.

Aus der WO 2012/049668 A1 ist desweiteren eine Deckelanordnung gemäß dem Oberbegriff des Anspruchs 1 mit einem Versteifungsteil und einem blattförmigen Abdeckteil bekannt.

Der Erfindung liegt die Aufgabe zugrunde, eine Lösung vorzuschlagen, die diese Probleme auf einfache, aber dennoch rationelle Art und Weise beseitigt.

Das Problem, das zu lösen die Erfindung beabsichtigt, besteht darin, die Abdeckung und den Deckel durch ein dieselben Funktionen der einzelnen Teile erfüllendes System zu ersetzen.

Das erfindungsgemäße Problem wird dadurch gelöst, daß wenigstens ein Teil der äußeren Kontur des starren Teils der Innenkontur der Öffnung des Behältnisses entspricht und so im Behältnis zentriert ist.

Das Verschlußsystem besteht aus einem starren Teil, das vorzugsweise einen Rahmen bildet, und einem daran angeordneten flexiblen Teil, insbesondere einer Kunststofffolie, besteht, wobei die Außenkontur des starren Teils der Innenkontur der Öffnung des Behältnisses entspricht und so im Behältnis zentriert ist.

Sehr vorteilhaft ist es auch, wenn als Kunststofffolie eine IML (IN-Mould-Labeling)-Folie eingesetzt wird.

Durch diese Merkmale ergibt sich, dass das System, aus einer Folie, vorzugsweise eine IML-Folie, vor dem Öffnen des Behältnisses wie eine herkömmliche Deckelfolie wirkt und nach dem Öffnen durch den starren Rahmen dieselben Funktionen erfüllt, wie ein Deckel um ein Wiederverschließen des Behältnisses zu ermöglichen.

Durch die Verwendung einer IML Folie können auf einfache Art und Weise Beschriftungen, Gestaltungen oder dergleichen vorgesehen werden. Ein nachträgliches Bedrucken entfällt.

Eine weitere sehr vorteilhafte Ausgestaltung liegt auch vor, wenn die Folie nach außen über das starre Teil hinausragt und dort mit einem die Öffnung des Behälters umgebeneden Rand versiegelt, verschweißt oder verklebt sein kann.

Hierdurch wird sichergestellt, daß einerseits die Deckelfunktion erfüllt ist und zudem das verschlossene Behältniss dicht ist. Der Rand des Behälters bildet einen Siegelrand. Andere Befestigungsmethoden sind denkbar.

Gemäß einer weiteren Ausbildung der Erfindung ist es auch sehr vorteilhaft, wenn der flexible Teil korrespondierend zur Innenkontur der Öffnung des Behältnisses eine Schwächungslinie aufweist, die den flexiblen Teil in einen am Behälter festgelegten Teil und einen abhebbaren Teil trennt.

Hiermit wird ein freier Zugang zum Behälterinhalt sichergestellt. Entlang der Schwächungslinie wird beim ersten Öffnen der abhebbare Teil abgetrennt. Der verbleibende festgelegte Teil liegt in der Regel auf dem Siegelrand des Behälters auf.

Es hat sich erfindungsgemäß auch als sehr vorteilhaft erwiesen, wenn eine Grifflasche zum leichteren Öffnen des Behältnisses vorgesehen ist, wobei die Grifflasche am abhebbaren Teil angeordnet sein kann.

Durch diese Grifflasche kann der abhebbare Teil sehr leicht ergriffen und abgetrennt werden. Die Grifflasche kann dabei beispielsweise ein integraler Bestandteil des flexiblen Teils oder des starren Teils sein. Es ist auch denkbar, daß die Grifflasche am abhebbaren Teil oder aber auch am festgelegten Teil angeordnet ist. Die Grifflasche kann dabei aus dem festgelegten Teil austrennbar ausgebildet sein.

Eine weitere äußerst vorteilhafte Ausgestaltung der Erfindung liegt auch vor, wenn der abhebbare Teil durch den starren Teil und einen Teil des flexiblen Teils gebildet ist. Ebenfalls sehr vorteilhaft ist es auch, wenn der abhebbare Teil zum Wiederverschließen des Behältnisses wieder in die Öffnung einsetzbar ausgebildet ist.

Dadurch kann der abhebbare Teil, bestehend aus einem starren Teil und derFolie sehr leicht abgetrennt und auch wieder aufgesetzt werden, wobei beim Wiedereinsetzen, das Wiederverschließen, oftmals eine wenigstens eingeschränkte Dichtigkeit erreicht werden kann, da der abhebbare Teil passgenau zur Behälteröffnung ist.

Daraus ergibt sich, daß der abtrennbare Teil die Funktion eines Deckels gewährleistet. Zu diesem Zweck stellt der starre Teil eine periphere Unterstützungszone dar, die einerseits mit der Öffnung des Behälters beim Wiederverschließen korrespondiert und andererseits die Folie stabilisiert.

Zur Gewährleistung der Dichtigkeit des Behälters ist die IML Folie auf dem Behälterrand aufgesiegelt.

Eine weitere sehr vorteilhafte Ausgestaltung der Erfindung liegt auch vor, wenn der starre Teil eine nach außen ragende Unterstützungszone aufweist, die sich an der Öffnung und/oder am Rand des Behältnisses abzustützen vermag und dabei wenigstens partiell umlaufend ausgebildet ist und als Kragen ausgebildet sein kann.

Bereits durch die passgenaue Ausbildung wird ein versehentliches Hineinrutschen des starren Teils in die Öffnung des Behältnisses vermieden. Durch die weitere Unterstützungszone wird dies nochmals verbessert. Dadurch wird der Deckel sowohl im versiegelten oder bereits geöffneten Zustand nochmals stabiler und belastbarer. Ein Stapeln mehrerer Becher übereinander ist möglich.

Um die Stapelfähigkeit nochmals zu verbessern ist es auch denkbar, wenn der starre Teil nach innen ragende Ansätze aufweist, die einerseits den starren Teil in seiner Kontur stabilisieren können und andererseits den flexiblen Teil vor allem hinsichtlich von Druckbelastungen beim Stapeln stabilisieren können. Auftretende Kräfte werden direkt in den starren Teil eingeleitet und damit auf das Behältnis übertragen.

Gemäß einer vorteilhafte Weiterbildung der Erfindung wird der starre Teil durch Einspritzung von Kunststoff auf die Folie, durch die Folie hindurch oder durch ein beidseitiges Verfahren gebildet ist.

Ebenso ist es denkbar, daß der starre Teil separat hergestellt und anschließend mit der Deckelfolie verbunden worden ist, wobei zur Verbindung Siegeln, Schweißen, Kleben oder dergleichen denkbar ist.

Der starre Teil kann partiell oder vollständig mit der Deckelfolie verbunden sein.

Durch alle Verfahren wird eine stabiles System geschaffen, das einerseits flexibel, aber andererseits auch starr ist.

Eine weitere sehr vorteilhafte Ausgestaltung der Erfindung liegt auch vor, wenn der starre Teil auf der Unterseite, der Oberseite oder auf beiden Seiten der Deckelfolie angeordnet ist.

Sowohl die Anordnung auf der Unterseite als auch die Anordnung auf der Oberseite hat ihre Vorzüge.

Im folgenden wird die Erfindung anhand mehrerer in den Figuren der beigefügten Zeichnungen dargestellter Ausführungsbeispiele ausführlich beschrieben.

Dabei zeigen:
- Fig. 1: eine perspektivische Ansicht einer Verpackung in Form eines Behälters, mit einem erfindungsgemäßen System zum Verschließen im geschlossenen Zustand,
- Fig. 2: eine weitere perspektivische Darstellung der Verpackung aus Fig. 1, wobei das Prinzip der Öffnung des Systems dargestellt ist,
- Fig. 3: eine Darstellung des Wiederverschlusses des Behälters,
- Fig. 4: eine Detaildarstellung des Verschlußsystems im geschlossenen Zustand,
- Fig. 5: eine Detaildarstellung des Verschlußsystems im geöffneten Zustand,
- Fig. 6: eine weitere Detaildarstellung des Verschlußsystems im wieder verschlossenen Zustand,
- Fig. 7: eine perspektivische Darstellung einer weiteren Ausführungsform der Erfindung, bei der der starre Teil durch Einspritzung des Kunststoffes durch die IML Folie gebildet wird,
- Fig. 8: eine Ansicht der Unterseite des Verschlußsystem aus Fig. 7,
- Fig. 9: ein Schaubild eines Verschlußsystems beim Öffnen, und
- Fig. 10: das Wiederverschließen des Behälters, nach den Fig. 7, 8 und 9, wobei hier auch die Möglichkeit dargestellt ist, mehrere Behälter übereinander zu stapeln.

Die Erfindung ist auf jede Art von Verpackung aus starrem oder halbstarrem Material anwendbar, wobei der Behälter beliebige Formen aufweisen kann, aber einen um die Entnahmeöffnung umlaufenden, flachen Rand aufweist, der als Siegelrand geeignet ist. Dieser Behälter wird mit (R) bezeichnet, die Behälteröffnung mit (0).

Erfindungsgemäß wird die Öffnung (0) des Behältnisses (R) durch einen starren Teil (1), der mit einer IML Folie (2) verbunden ist und die zusammen einen Deckel bilden, verschlossen.

Für einen Fachmann ist es geläufig, daß unter der Bezeichnung IML (In-Mould-Labelling), eine Folie bezeichnet ist, die meistens vorbedruckt in eine Tiefzieh- oder Spritzguß-Form eingelegt wird und dann weiteres Material eingespritzt oder tiefgezogen wird. Die Verbindung zwischen der eingelegten Folie und dem weiteren Material erfolgt durch partielles Aufschmelzen der Kunststoffmaterialien. Die IML Folie weist ganz oder teilweise die Bedruckungen oder Beschriftungen auf, die auf dem fertigen Produkt vorgesehen sein sollen. Hierbei sind Hinweise auf den Inhalt der Verpackung denkbar.

Es ist aber auch denkbar, daß eine unbedruckte Folie eingesetzt wird.

Einem Fachmann ist es ebenfalls geläufig, daß eine IML-Folie als Deckelfolie genutzt werden kann, Öffnungen oder Schwächungslinien aufweisen kann und das zweite Material die IML-Folie ganz oder teilweise bedecken kann. Auch die Verbindung zweier IML-Folien ist denkbar.

Unter diesen Voraussetzungen wird der starre Teil (1) derart ausgebildet, daß dieser einen Rahmen oder einen nicht dargestellten Flansch bildet, der umlaufend ausgebildet ist und keine volle Oberfläche bildet. Der starre Teil (1) korrespondiert zur Öffnung (0) des Behälters (R) und zentriert in dieser.

Der starre Teil (1) ist durch Einspritzung von Kunststoffmaterial auf die IML- Folie (2) gebildet.

Die IML-Folie (2) ragt über den starren Teil (1) nach außen hinaus und bildet so eine Befestigungszone (2a), für eine Verbindung mit einem Rand (R1) des Behälters R. Durch die Verbindung der Befestigungszone (2a) mit dem Rand (R1) wird die Öffnung (0) des Behältnisses dicht verschlossen. Die Verbindung wird in diesem Ausführungsbeispiel durch Siegeln hergestellt, wobei auch Schweißen, Kleben oder ein gleichwertiges Verfahren denkbar ist.

Der IML Film (2) verschließt so das Behältnis als Deckel, wie dies in den Fig. 1 und 4 dargestellt ist.

Im verschlossenen Zustand ist die Verpackung gas- und wasserdicht. Der starre Teil (1) ist dabei in der Öffnung (0) des Behältnisses zentriert angeordnet. Dabei ist zu beachten, daß der starre Teil (1) eine periphere Stützzone aufweist, die auf dem Rand (R1) aufzuliegen vermag und so den Deckel in Position hält.

Weiterhin weist der IML Film (2) eine Schwächungslinie (2c) auf, die zwischen dem starren Teil (1) und der Befestigunszone2a angeordnet ist und die mit der Öffnung (0) des Behältnisses korrespondiert.

Hierdurch wird eine abhebbare Zone (2b) der IML Folie (2) gebildet, die mit einer Grifflasche (3) ausgerüstet ist, an der die abhebbare Zone (2b) erfasst werden kann.

Die Grifflasche (3) kann dabei integraler Bestandteil der Folie (2) oder auf diese aufgesetzt sein.

Es ist aber auch denkbar, daß die Grifflasche (3) Bestandteil des starren Teils (1) ist.

Die abhebbare Zone (2b) umfasst damit den inneren Teil der IML-Folie (2) und den starren Teil (1) des Deckels. Diese beiden zusammen können nach Entnahme von Inhalt aus dem Behältnis wieder in die Öffnung (0) eingesetzt werden, um diese wieder zu verschließen.

Der starre Teil (1) wird durch Injection-Moulding auf der Unterseite der IML-Folie 2 gebildet, wobei es auch denkbar ist, daß die Einspritzung seitlich oder durch den IML-Film hindurch erfolgt. Der IML-Film kann dazu entsprechende Öffnungen oder Schwächungen aufweisen.

Eine Ausgestaltung bei der zumindest der Hauptteil des starren Teils (1) auf der IML Folie (2) angeordnet ist, ist in Figur 7 dargestellt. In Figur 8 ist dagegen die Unterseite der IML Folie (2) einer Variante dargestellt, bei der das starre Teil (1) auf beiden Seiten der IML Folie Teile aufweist.

Das erfindungsgemäße Verschlußsystem ersetzt so einen bekannten Deckel und eine Deckelfolie.

In den Figuren 1 und 4 wird die Öffnung des wasser- und gasdichten Behältnisses aufgezeigt.

Mit der IML-Folie (2) ist die Verpackung luft- und wasserdicht verschlossen, indem dieser auf dem Rand (R1) aufgesiegelt ist, der die Öffnung (0) des Behältnisses umgibt.

Zum Öffnen des Behälters genügt es, an der Grifflasche (3) zu ziehen, um die Zone (2b) (Figuren 2 und 5) herauszulösen.

Diese abhebbare Zone (2b), die durch den starren Teil (1) unterstützt ist, bildet zusammen den Deckel, der wieder in die Öffnung (0) eingesetzt werden kann (Figuren 3 und 6).

Dadurch ermöglicht das erfindungsgemäße System ein sehr gutes Schutzniveau des Inhaltes des Behältnisses durch Wiederverschließbarkeit.

Zudem ist der Kraftaufwand zum Öffnen des Deckels vergleichsweise gering. Ein versehentliches Einreißen der Deckelfolie kann durch die darunter liegende Verstärkung des starren Teils (1) ebenfalls nicht erfolgen.

Desweiteren wird im Vergleich zu einer Kombination aus Deckel und Deckelfolie Material eingespart.

Die Erfindung ist auch nicht auf den Einsatz einer bedruckten IML-Folie beschränkt. Vielmehr wird hier der Begriff IML-Folie zur Charakterisierung einer Folie verwendet, die mit einem starren Teil verbunden sein kann.

Es ist in diesem Zusammenhang auch denkbar, daß die Verbindung zwischen der Folie und dem starren Teil (1) durch Kleben oder auch durch andere Verbindungsverfahren erfolgt.

Die Verbindung zwischen Folie (2) und starrem Teil (1) muss auch nicht vollflächig vorgesehen sein. Partielle Verbindungen reichen oftmals aus.

In den Figuren 7 und 10 sind nach innen ragende Ansätze (5) am starren Teil (1) gezeigt, auf denen sich der Boden eines weiteren, auf einem ersten Behältnis gestapelten Behältnisses abstützen kann. Das Gewicht darauffolgender Behältnisse kann so nicht zur Beschädigung der vergleichsweise dünnen IML Folie (2) führen, da diese nicht belastet wird.

## Patentansprüche

1. Verschlußsystem zum Verschließen der Öffnung (0) eines Behältnisses (R), wobei das Verschlußsystem aus einem starren Teil (1), das einen Rahmen bildet, und einem daran angeordneten flexiblen Teil (2), das aus einer Kunststofffolie gebildet ist, besteht, wobei der flexible Teil (2) die vom starren Teil (1) nicht verschlossene Öffnung abdeckt, **dadurch gekennzeichnet, daß** wenigstens ein Teil der äußeren Kontur des starren Teils (1) der Innenkontur der Öffnung (0) des Behältnisses (R) entspricht und so im Behältnis zentriert ist.

2. Verschlußsystem nach Anspruch 1, **dadurch gekennzeichnet, daß** als Kunststofffolie eine IML (In-Mould-Labeling)-Folie eingesetzt wird.

3. Verschlußsystem nach Anspruch 1 oder 2, **dadurch gekennzeichnet, daß** die Kunststofffolie nach außen über das starre Teil (1) hinausragt und dort mit einem die Öffnung (0) des Behältnisses umgebenden Rand (R1) versiegelt, verschweißt oder verklebt sein kann.

4. Verschlußsystem nach einem der vorangehenden Ansprüche, **dadurch gekennzeichnet, daß** der flexible Teil (2) korrespondierend zur Innenkontur der Öffnung (0) des Behältnisses eine Schwächungslinie aufweist, die den flexiblen Teil (2) in einen am Behälter festgelegten Teil (2a) und einen abhebbaren Teil (2b) trennt.

5. Verschlußsystem nach Anspruch 4, **dadurch gekennzeichnet, daß** eine Grifflasche (3) zum leichteren Öffnen des Behältnisses vorgesehen ist, wobei die Grifflasche (3) am abhebbaren Teil (2b) angeordnet sein kann.

6. Verschlußsystem nach Anspruch 4 oder 5, **dadurch gekennzeichnet, daß** der abhebbare Teil (2b) durch den starren Teil (1) und einen Teil des flexiblen Teils (2) gebildet ist.

7. Verschlußsystem nach Anspruch 4, 5 oder 6, **dadurch gekennzeichnet, daß** der abhebbare Teil (2b) zum Wiederverschließen des Behältnisses wieder in die Öffnung (0) einsetzbar ausgebildet ist.

8. Verschlußsystem nach einem der vorangehenden Ansprüche, **dadurch gekennzeichnet, daß** der starre Teil (1) eine nach außen ragende Unterstützungszone aufweist, die sich an der Öffnung (0) und/oder am Rand (R1) des Behältnisses abzustützen vermag und dabei wenigstens partiell umlaufend ausgebildet ist und als Kragen ausgebildet sein kann.

9. Verschlußsystem nach einem der vorangehenden Ansprüche, **dadurch gekennzeichnet, daß** der starre Teil (1) durch Einspritzung von Kunststoff auf die Folie, durch die Folie hindurch oder durch ein beidseitiges Verfahren gebildet ist.

10. Verschlußsystem nach einem der vorangehenden Ansprüche, **dadurch gekennzeichnet, daß** der starre Teil (1) separat hergestellt und anschließend mit der Deckelfolie (2) verbunden worden ist, wobei zur Verbindung Siegeln, Schweißen, Kleben oder dergleichen denkbar ist.

11. Verschlußsystem nach einem der vorangehenden Ansprüche, **dadurch gekennzeichnet, daß** der starre Teil (1) partiell oder vollständig mit der Deckelfolie (2) verbunden ist.

12. Verschlußsysten nach einem der vorangehenden Ansprüchen, **dadurch gekennzeichnet, daß** der starre Teil (1) auf der Unterseite, der Oberseite oder auf beiden Seiten der Deckelfolie (2) angeordnet ist.

## Claims

1. Closure system for closing the opening (O) of a container (R), wherein the closure system consists of a rigid part (1), which forms a frame, and a flexible part (2), which is arranged thereon and which is formed from a plastics material foil, wherein the flexible part (2) covers the opening not closed by the rigid part (1), **characterised in that** at least a part of the outer profile of the rigid part (1) corresponds with the inner profile of the opening (O) of the container (R) and thus is centred in the container.

2. Closure system according to claim 1, **characterised in that** an IML (In-Mould-Labelling) foil is used as plastics material foil.

3. Closure system according to claim 1 or 2, **characterised in that** the plastics material foil projects outwardly beyond the rigid part (1) and can be sealed, welded or glued there to a rim (R1) surrounding the opening (O) of the container.

4. Closure system according to any one of the preceding claims, **characterised in that** the flexible part (2) has in correspondence with the inner profile of the opening (O) of the container a weakening line which divides the flexible part (2) into a part (2a) fixed to the container and a part (2b) which can be lifted off.

5. Closure system according to claim 4, **characterised in that** a grip tongue (3) for easier opening of the container is provided, wherein the grip tongue (3) can be arranged at the liftable part (2b).

6. Closure system according to claim 4 or 5, **characterised in that** the liftable part (2b) is formed by the rigid part (1) and a portion of the flexible part (2).

7. Closure system according to claim 4, 5 or 6, **characterised in that** the liftable part (2b) is constructed to be reinsertable into the opening (O) for re-closing of the container.

8. Closure system according to any one of the preceding claims, **characterised in that** the rigid part (1) has an outwardly projecting support zone which can be supported at the opening (O) and/or at the rim (R1) of the container and **in that** case is constructed be at least partially encircling and can be formed as a collar.

9. Closure system according to any one of the preceding claims, **characterised in that** the rigid part (1) is formed by injection-moulding of plastics material on the foil, through the foil or by a method at both sides.

10. Closure system according to any one of the preceding claims, **characterised in that** the rigid part (1) has been separately produced and subsequently connected with the cover foil (2), wherein sealing, welding, glueing or the like is conceivable for the connection.

11. Closure system according to any one of the preceding claims, **characterised in that** the rigid part (1) is partially or completely connected with the cover foil (2).

12. Closure system according to any one of the preceding claims, **characterised in that** the rigid part (1) is arranged on the lower side, the upper side or on both sides of the cover foil (2).

## Revendications

1. Système d'obturation conçu pour obturer l'ouverture (O) d'un récipient (R), ledit système d'obturation étant composé d'une partie rigide (1) formant un encadrement, et d'une partie flexible (2) située sur la partie précitée et constituée d'un film en matière plastique, ladite partie flexible (2) occultant l'ouveture non obturée par ladite partie rigide (1), **caractérisé par le fait qu'**au moins une zone du profil extérieur de la partie rigide (1) correspond au profil intérieur de l'ouverture (O) du récipient (R) et est, de la sorte, centrée dans ledit récipient.

2. Système d'obturation selon la revendication 1, **caractérisé par le fait qu'**un film IML (d'étiquetage dans le moule) est utilisé en tant que film en matière plastique.

3. Système d'obturation selon la revendication 1 ou 2, **caractérisé par le fait que** le film en matière plastique fait saillie vers l'extérieur au-delà de la partie rigide (1) et peut être solidarisé dans cette région, par scellement, soudage ou collage, avec un rebord (R1) ceinturant l'ouverture (O) du récipient.

4. Système d'obturation selon l'une des revendications pécédentes, **caractérisé par le fait que** la partie flexible (2) présente, en concordance avec le profil intérieur de l'ouverture (O) du récipient, une ligne d'affaiblissement qui scinde ladite partie flexible (2) en une zone (2a) assujettie audit récipient, et en une zone (2b) apte au soulèvement.

5. Système d'obturation selon la revendication 4, **caractérisé par le fait qu'**une patte de préhension (3) est prévue pour faciliter l'ouverture du récipient, ladite patte de préhension (3) pouvant être située dans la zone (2b) apte au soulèvement.

6. Système d'obturation selon la revendication 4 ou 5, **caractérisé par le fait que** la zone (2b), apte au soulèvement, est formée par la partie rigide (1) et par une zone de la partie flexible (2).

7. Système d'obturation selon la revendication 4, 5 ou 6, **caractérisé par le fait que** la zone (2b), apte au soulèvement, est réalisée pour pouvoir être réintroduite dans l'ouverture (O), en vue de l'obturation réitérée du récipient.

8. Système d'obturation selon l'une des revendications pécédentes, **caractérisé par le fait que** la partie rigide (1) comporte une zone de soutien qui fait saillie vers l'extérieur, peut prendre appui au niveau de l'ouverture (O) et/ou du rebord (R1) du récipient, est alors de réalisation au moins partiellement périphérique, et peut revêtir la forme d'une collerette.

9. Système d'obturation selon l'une des revendications pécédentes, **caractérisé par le fait que** la partie rigide (1) est formée par injection de matières plastique sur le film à travers ledit film, ou par un procédé exécuté sur deux faces.

10. Système d'obturation selon l'une des revendications pécédentes, **caractérisé par le fait que** la partie rigide (1) a été fabriquée distinctement, puis reliée au film d'occultation (2), un scellement, un soudage, un collage ou une opération similaire étant envisageable pour instaurer la liaison.

11. Système d'obturation selon l'une des revendications pécédentes, **caractérisé par le fait que** la partie rigide (1) est reliée partiellement ou intégralement au film d'occultation (2).

12. Système d'obturation selon l'une des revendications pécédentes, **caractérisé par le fait que** la partie rigide (1) est disposée sur la face inférieure, sur la face supérieure ou sur les deux faces du film d'occultation (2).
